# EUROPÄISCHE PATENTSCHRIFT

(11) **EP 1 657 035 B1**
(45) Veröffentlichungstag und Bekanntmachung des Hinweises auf die Patenterteilung: **27.12.2006**
(21) Anmeldenummer: 05019324.2
(22) Anmeldetag: 06.09.2005
(51) Int. Cl.: B27C 5/06, B27F 1/06, B27F 5/02

(54) **Doppelendprofiler mit Werkstück-Führungsschiene und Verfahren zur Herstellung von Werkstücken hiermit**
Double end profiler with workpiece guide rail and process for manufacturing workpieces therewith
Machine à profiler à deux bouts avec rail de guidage de la pièce et procédé de fabrication de pièces avec ladite machine

(30) Priorität: 13.11.2004 DE 102004054973
(43) Veröffentlichungstag der Anmeldung: 17.05.2006
(73) Patentinhaber: Homag Holzbearbeitungssysteme AG, 72296 Schopfloch (DE)
(72) Erfinder: Kempkensteffen, Heinz, 33397 Rietberg (DE)
(74) Vertreter: Elbertzhagen, Otto

(56) Entgegenhaltungen:
- DE-A1- 1 801 524
- DE-C1- 10 249 775
- US-A- 1 794 116

## Beschreibung

Die Erfindung bezieht sich auf einen Doppelendprofiler gemäß dem Oberbegriff des Patentanspruchs 1 und auf ein Verfahren gemäß dem Oberbegriff des Anspruchs 8 (siehe z.B. DE-C-102 49 775).

In bekannter Ausführung ist ein solcher Doppelendprofiler derart ausgeführt, daß die Führungsnut entlang einem mittleren Bereich der Werkstücke, insbesondere exakt in der Längsmittenebene der Werkstücke, eingeschnitten wird. Hiernach richtet sich die Anordnung des Schneidwerkzeugs für die Anbringung der Führungsnut und die der Führungsschiene für den Eingriff in die Führungsnut an den Werkstücken. Man ist davon ausgegangen, die Werkstücke dann optimal, vor allem verkantungsfrei führen zu können, wenn die Führungsnut an den Werkstükken sich zwischen denjenigen Bereichen befindet, in denen die Werkstücke beim Vorschub auf den Gleitbahnen der Auflagerschienen von den beiden in Abstand voneinander befindlichen Friktionsriemen der Oberdruckvorrichtung beaufschlagt werden. Folglich erstreckt sich die in der Durchlaufrichtung liegende Flucht des Schneidwerkzeugs für die Anbringung der Führungsnut und der Führungsschiene für den Eingriff in die Führungsnut der Werkstücke zwischen den beiden Friktionsriemen der Oberdruckvorrichtung hindurch.

Bei den zu bearbeitenden plattenförmigen Werkstücken handelt es sich vornehmlich um solche, die als Fußboden-, Wand- oder Deckenpaneele verwendet werden. Dafür kommen Laminate zum Einsatz, die in vielen Fällen nur eine geringe Dicke aufweisen. Bei solchen Werkstücken wird im Bereich der Führungsnut die Materialdicke erheblich geschwächt. Bei der nachfolgenden Bearbeitung, Handhabung und Verwendung der Werkstücke können aufgrund der Labilität im Schwächungsbereich die beidseits der Führungsnut liegenden Werkstückbereiche eine winklige Lage zueinander einnehmen, schlimmstenfalls können die Werkstücke im Bereich der Führungsnut auseinanderbrechen. Diese Gefahr ist besonders bei Werkstücken groß, die eine erhebliche Breite haben, so daß von beiden Plattenlängsseiten her ein längerer Hebelarm bis zum Bereich der Führungsnut besteht, über den umso leichter Biegekräfte auf den Schwächungsbereich übertragen werden können.

Der Erfindung liegt die Aufgabe zugrunde, einen Doppelendprofiler der eingangs genannten Art genannten Art so auszubilden, daß die Führungsnut in einem Bereich der Werkstücke angebracht wird, in welchem die hierdurch bedingte Materialschwächung für die weitere Verwendung der Werkstücke keine Rolle spielt.

Diese Aufgabe wird bei einem Doppelendprofiler der oben genannten Art durch die kennzeichnenden Merkmale des Patentanspruchs 1 gelöst.

Für die Erfindung ist wesentlich, daß die Führungsnut in einen der Längsrandbereiche der länglichen plattenförmigen Werkstücke verlegt ist, sich also an einer der Werkstücklängskanten befindet, die im Durchlauf durch den Doppelendprofiler spannehmend bearbeitet wird. Bei den Paneelen, die aus den länglichen plattenförmigen Werkstücken gefertigt werden, wozu entlang den Längsrändern der Werkstücke formschlüssig ineinandersteckbare oder verrastbare Profile angeschnitten werden, wird ohnehin bei der Weiterbearbeitung und Verarbeitung Rücksicht darauf genommen, diese Profile nicht zu beschädigen. Für die Stabilität der plattenförmigen Werkstücke insgesamt spielt die Materialschwächung infolge Einschneidens der Führungsnut in einem der Längsrandbereiche eine vernachlässigbare Rolle, weil die Steifigkeit in der Plattenfläche selbst nicht beeinträchtigt ist. Hinsichtlich der Führung der Werkstücke durch den Doppelendprofiler hindurch hat sich überraschenderweise gezeigt, daß auch dann noch eine geradlinige Führung der Werkstücke über den gesamten Durchlaufweg hinweg mit der erforderlichen Genauigkeit erreicht wird, wenn der Eingriff der Führungsschiene in die Führungsnuten der Werkstücke seitlich neben der Oberdruckvorrichtung außerhalb der Außenseite eines der Friktionsriemen erfolgt, die von dem zweiten, gegenüberliegenden Friktionsriemen abgelegen ist.

Die Führungsnut kann sogar an der betreffenden einen Längsseite der Werkstücke in den Profilierungsbereich verlegt werden. So kann die Führungsnut an den Werkstücken auch einen Teilbereich des daran anzubringenden Profils bilden. In diesen Fällen spielt die Lage der Führungsnut für die Festigkeit, insbesondere die Biegesteifigkeit der plattenförmigen Werkstücke keine Rolle mehr, sie fällt bei den fertig bearbeitenden Werkstükken nicht mehr als Führungsnut auf. Wird in dem Rand- oder Kantenbereich der plattenförmigen Werkstücke, an dem sich die längslaufende Führungsnut befindet, Material beim Profilieren abgetragen, dann wird die Führungsnut so tief eingeschnitten, daß sie nach dem Profilierungsvorgang immer noch mit einer verbleibenden Resttiefe vorhanden ist, damit die Führung der Werkstücke bis zum Auslaufen aus dem Doppelendprofiler nicht verlorengeht. Entsprechend ist die Schnitttiefe zumindest des betreffenden Fräs- oder Profilierungswerkzeugs 13.1 kleiner als die Tiefe der Führungsnut 5.1 zu wählen.

Vorteilhafte Ausgestaltungsmerkmale der Erfindung ergeben sich aus den Unteransprüchen.

Die Erfindung wird nachfolgend anhand der Zeichnung an einem Ausführungsbeispiel noch näher erläutert. Dabei zeigen:
- Fig. 1: eine Seitansicht eines Doppelendprofilers,
- Fig. 2: einen Querschnitt durch die Profilierungszone des Doppelendprofilers nach Figur 1 in einer ersten Anordnung,
- Fig. 3: in vergrößerter Darstellung die in Figur 2 eingekreiste Einzelheit und
- Fig. 4: einen Querschnitt durch die Profilierungszone des Doppelendprofilers nach Figur 1 in einer zweiten Anordnung.

Im einzelnen erkennt man in Figur 1 ein Maschinenbett 1, auf dem mehrere Ständer 2 angeordnet sind, die einen ersten Grundkörper 3 und einen zweiten Grundkörper 9 tragen. An dem ersten Grundkörper 3 ist eine umlaufende Transportvorrichtung 4 angeordnet, die einen endlosen Riemen oder Ketten aufweist. Darauf werden plattenförmige Werkstücke 5 aufgenommen, welche durch den Doppelendprofiler im kontinuierlichen Durchlauf hindurchgeführt werden. Entlang der einen Seite der Transportvorrichtung 4 erstreckt sich parallel zur Durchlaufrichtung ein Anschlaglineal 6, an welchem die Werkstükke 5 mit ihrer einen in Durchlaufrichtung liegenden Längsseite ausgerichtet werden. Mit Hilfe einer ersten Oberdruckvorrichtung 7, welche die Werkstücke 5 auf der Transportvorrichtung 4 niederhält, werden die Werkstükke 5 unter zwei Sägeaggregaten 8.1, 8.2 hindurchgeführt, welche in die beim Durchlauf obenliegende Seite der Werkstücke eine daran außermittig längslaufende Führungsnut einschneiden. Die Sägeaggregate 8.1, 8.2 können auch so im Bereich der Transportvorrichtung 4 angeordnet sein, daß die Führungsnut an der jeweils untenliegenden Seite der Werkstücke 5 angebracht wird. Das Einschneiden der Führungsnut ist lediglich ein vorbereitender Bearbeitungsgang, um nachfolgend die Hauptbearbeitung der Werkstücke 5 vornehmen zu können, die entlang ihrer in Durchlaufrichtung längslaufenden Kanten oder Schmalseiten profiliert werden, um daran einander gegenüberliegend Nut und Feder oder anderweitig formschlüssig ineinander passende oder verrastbare Profilierungen anbringen zu können.

Dies geschieht in einer nachfolgenden Profilierungszone des Doppelendprofilers, und die dazu erforderlichen Einrichtungen sind an dem zweiten Grundkörper 9 angeordnet. Insbesondere zeigen dazu die Figuren 2 und 4, daß der Grundkörper in einen parallel zur Durchlaufrichtung sich erstreckenden linken Grundkörperteil 9.1 und einen rechten Grundkörperteil 9.2. aufgeteilt ist, die Grundkörperteile 9.1, 9.2 werden von entsprechend links und rechts auf dem Maschinenbett 1 aufstehenden Ständern 2.1 und 2.2 getragen Auf jedem der Grundkörperteile 9.1, 9.2 ist oberseitig eine Auflagerschiene 10.1, 10.2 angeordnet und diese Auflagerschienen 10.1, 10.2 weisen an ihren Oberseiten jeweils in Durchlaufrichtung durchgehend sich erstreckende Gleitflächen 10.3 auf, wobei die Gleitflächen 10.3 beider Auflagerschienen 10.1, 10.2 in einer gemeinsamen Horizontalebene liegen. Eine dieser Gleitflächen 10.3, nämlich die der linken Auflagerschiene 10.1, ist in Figur 3 zu erkennen, und hieraus wird ferner besonders deutlich, daß in die Auflagerschienen 10.1, 10.2 Luftdüsen 11 integriert sind. Die Mündungen der Luftdüsen 11 liegen in der Ebene der oberseitigen Gleitflächen 10.3 der Auflagerschienen 10.1, 10.2 und hierüber wird Stützluft zwischen die Gleitflächen 10.3 der Auflagerschienen 10.1, 10.2 und der darauf entlanggeförderten Werkstücke 5 eingeblasen. Die Werkstücke 5 werden somit auf einem Luftkissen geringer Dicke schwimmend auf den Gleitflächen 10.3 der Auflagerschienen 10.1, 10.2 transportiert, wobei der Vorschub der Werkstücke 5 ausschließlich von der obenliegenden Seite her erfolgt.

Dazu dient eine Oberdruckvorrichtung 12, die ebenfalls, wie es die Figuren 2 und 4 deutlich machen, in einen linken Oberdruckteil 12.1 und in einen rechten Oberdruckteil 12.2 unterteilt sind. Beide Oberdruckteile 12.1, 12.2 sind mit Friktionsriemen 12.3, 12.4 versehen, welchen mit ihren Untertrumen die Werkstücke 5 an deren obenliegender Seite beaufschlagen. Die Friktionsriemen 12.3, 12.4 der Oberdruckvorrichtung 12 verlaufen in vertikaler Richtung gesehen exakt oberhalb der beiden Auflagerschienen 10.1, 10.2, um die Werkstücke 5 gegen den Druck der Stützluft aus den Luftdüsen 11 niederzuhalten und diese in Transportrichtung reibschlüssig mitzunehmen. Auf diese Weise werden die Werkstücke 5 entlang von Bearbeitungsaggregaten befördert, die mit spannehmenden Bearbeitungswerkzeugen 13.1, 13.2, wie insbesondere Formfräsern, die Werkstücke 5 entlang ihrer in Durchlaufrichtung liegenden Längskanten profilieren. Die spannehmenden Werkzeuge 13.1, 13.2 reichen beim Eingriff in die Werkstücke bis nahe an die betreffende Auflagerschiene 10.1, 10.2 heran.

Um die Werkstücke 5 in der Durchlaufrichtung insbesondere gegen ein seitliches Verschieben ausreichend sicher zu führen, greift in deren in der Figur 3 bezeichneten Führungsnut 5.1 eine Führungsschiene 14 ein, die entweder durch die Profilierungszone des Endprofilers hindurch durchgehend ausgeführt sein kann, in bevorzugter Ausführung jedoch segmentiert ist. Ist die Führungsnut 5.1 an den Werkstücken 5 an der obenliegenden Seite, befindet sich die Führungsschiene 14 entsprechend oberhalb der Förderebene für die Werkstücke 5, was Figur 2 veranschaulicht. Ist dagegen die Führungsnut 5.1 in die untenliegende Seite der Werkstücke 5 eingeschnitten, ist die Führungsschiene 14 so angeordnet, daß sie über die Förderebene für die Werkstücke 5 nach oben hin vorsteht, dies zeigt Figur 4. Die jeweils zu wählende Anordnung der Führungsschiene 14 hängt davon ab, ob die Gutseite der Werkstücke 5, die im nachhinein in deren Einbaulage die Sichtseite darstellt, nach unten hin liegend angeordnet wird, was der Darstellung von Figur 2 entspricht. Da die Werkstücke 5 schwimmend auf den Auflagerschienen 10.1, 10.2 transportiert werden, nimmt bei dieser Art der Anordnung der Werkstücke 5 deren Gutseite nicht Schaden. Figur 4 zeigt die Anordnung der Führungsschiene 14 in dem Fall, in welchem die Werkstücke 5 mit ihrer Gutseite nach oben hin liegend durch die Profilierungszone des Doppelendprofilers hindurch befördert werden. Die Führungsnut 5.1 befindet sich immer an der von der Gutseite der Werkstücke 5 abgelegenen Seite, danach richtet sich die Anordnung der Führungsschiene 14 und der ihr vorgelagerten Schneidwerkzeuge der Sägeaggregate 8.1, 8.2.

Unabhängig davon, ob die Führungsschiene 14 von oben her in die an den Werkstücken 5 obenliegende Führungsnut 5.1 oder von unten her in die untenliegende Führungsnut 5.1 an den Werkstücken 5 eingreift, hat sie bezogen auf die Längsrichtung der Werkstücke 5 und somit auf die Längsrichtung der Profilierungszone des Doppelendprofilers eine außergewöhnliche Position. Sie liegt nämlich in einer Vertikalebene, die sich außenseitig an der Oberdruckvorrichtung 12 vorbei erstreckt. Dies trifft sowohl bei Anordnung der Führungsschiene 14 oberhalb der an der betreffenden Längsseite der Profilierungszone angeordneten Auflagerschiene 10.1 als auch bei der Anordnung zu, bei der die Führungsschiene 14 über die Gleitfläche 10.3 dieser Auflagerschiene 10.1 nach oben hin vorsteht. So ist die Führungsschiene 14 quer zur Durchlaufrichtung soweit an eine Seite der Profilierungszone gerückt, daß sie in der Flucht der Durchlaufrichtung gesehen sehr nahe an den Eingriffsbereich der Profilierungswerkzeuge 13.1 heranreicht. Entsprechend nahe dem Längsrand oder der Längskante der Werkstücke 5 wird die Führungsnut 5.1 angebracht, was eine entsprechende Lage der Schneidwerkzeuge der vorgelagerten Sägevorrichtungen 8.1, 8.2 mit geringem Abstand vom Anschlaglineal 6 erfordert.

Um den Schneiddruck der Profilierungswerkzeuge 13.1, 13.2 ableiten und auch von der Oberdruckvorrichtung 12 fernhalten zu können, sind oberhalb der Auflagerschienen 10.1, 10.2 sowie erforderlichenfalls auch seitlich daneben Gleitkufen 15 bis 18 vorgesehen, die, wie es Figur 1 anhand der Gleitkufe 15 deutlich macht, in der Durchlaufrichtung in fluchtend hintereinander liegende Gleitkufen-Segmente 15.1 aufgeteilt sind. Die Gleitkufen-Segmente 15.1 wie auch die in Figur 1 nicht weiter dargestellten Gleitkufen-Segmente 16.1, 17.1 und 18.1 sind jeweils zwischen den in der Durchlaufrichtung hintereinander liegenden Bearbeitungsaggregaten 13 bzw. deren Profilierungswerkzeugen 13.1, 13.2 angeordnet und reichen bis nahe an diese heran. Die Führungsschiene 14 ist - wie vorstehend erwähnt - in bevorzugter Ausführung ebenfalls segmentiert und die Führungsschienen-Segmente 14.1 sind entweder an den oberhalb der Führungsebene der Werkstücke 5 angeordneten Kufensegmenten 15.1 oder an den unterhalb der Förderebene befindlichen Kufensegmenten 17.1 angeordnet, je nachdem an welcher der Breitseiten der Werkstücke 5 die Führungsnut 5.1 vorgesehen wird.

So ergänzen sich die Gleitkufen-Segmente 15.1 bzw. 17.1 und die daran angeordneten Führungsschienen-Segmente 14.1, um die randliche Stützung und Führung der Werkstücke 5 zu übernehmen. Die Gleitkufen-Segmente 15.1 bzw. 17.1 und die Führungsschienen-Segmente 14.1 machen es ferner möglich, die Führungsnut 5.1 an den Werkstücken 5 soweit seitlich nach außen hin zu verlegen, daß sie sich im Profilierungsbereich befindet. Hierbei kann die Führungsnut auch dort angeordnet sein, wo bei der Profilierung der Werkstücke im Längskantenbereich Material abgetragen wird. Wichtig hierbei ist lediglich, daß die Führungsnut 5.1 eine ausreichende Tiefe hat und nach dem Materialabtrag noch mit einer Resttiefe vorhanden ist, welche weiterhin einen Eingriff der Führungsschienen-Segmente 14.1 erlaubt und damit eine Führung der Werkstücke 5 bis zum Auslauf aus der Maschine sicherstellt. Die Schnitttiefe der betreffenden Profilierungswerkzeuge 13.1 wird entsprechend geringer als die Tiefe der Führungsnut 5.1 eingestellt, wobei als Schnitttiefe hier die Eindringtiefe der Profilierungswerkzeuge 13.1 in das Material der Werkstücke 5 im Bereich der Führungsnut 5.1 zu verstehen ist.

Wie Figur 3 weiter zeigt, sind insbesondere in die Gleitkufen 15 bzw. Gleitkufen-Segmente 15.1 und die Gleitkufen 17 bzw. Gleitkufen-Segmente 17.1, welche mit der Führungsschiene 14 bzw. den Führungsschienen-Segmenten 14.1 versehen sind, Luftdüsen 19 integriert, um zwischen die Gleitflächen dieser Gleitkufen 17 und den Werkstücken 5 Stützluft einzublasen, die auch einen Spülzweck hat. Damit wird verhindert, daß sich Späne zwischen die Gleitkufe 14 bzw. deren Segmente 14.1 und die Flanken der Führungsnut 5.1 der Werkstücke 5 setzen. Dadurch wird die Führungsgenauigkeit an der Führungsschiene 14 gesichert, und es entsteht nicht unnötig Reibungswärme, die bei einem Verklemmen der Führungsschiene 14 in den Führungsnuten 5.1 auftreten kann.

Wie die Figuren 2 und 4 des weiteren deutlich machen, können unterschiedlich breite Werkstücke auf dem Doppelendprofiler bearbeitet werden, ohne daß hierfür umfangreiche Umrüstungen erforderlich sind. Dazu sind auch die Ständer 2 auf dem Maschinenbett 1 in die rechten Ständer 2.1 und linken Ständer 2.2 untergliedert, welche die Grundkörperteile 9.1, 9.2 und die daran befindlichen Anbauten tragen. Durch Abstandsveränderung der Ständer 2.1 und 2.2 voneinander läßt sich die gesamte Profilierungszone des Doppelendprofilers auf die jeweilige Breite der Werkstücke 5 einstellen.

## Patentansprüche

1. Doppelendprofiler zur Bearbeitung länglicher, plattenförmiger Werkstücke (5) an ihren Längskanten im Durchlauf mit zwei im Abstand zueinander verstellbaren Auflagerschienen (10.1, 10.2) mit die Werkstücke mittels eingeblasener Stützluft tragenden, horizontalen Gleitflächen (10.3) und einer die Werkstücke darauf vorschiebenden Oberdruckvorrichtung (7, 12), die jeweils einen endlos umlaufenden Friktionsriemen (12.3, 12.4) oberhalb jeder Auflagerschiene aufweist, ferner mit an den beiden voneinander weggekehrten Längsseiten der Auflagerschienen angeordneten Bearbeitungsaggregaten, die bis nahe an die Auflagerschienen heranreichende Fräswerkzeuge (13.1, 13.2) aufweisen, und mit einer oberhalb einer der Auflagerschienen nach unten hin oder über deren Gleitfläche nach oben hin vorstehenden Führungsschiene (14), die sich in der Durchlaufrichtung zum Eingriff in eine Führungsnut (5.1) an den Werkstücken erstreckt, wobei in der Durchlaufrichtung vor den Bearbeitungsaggregaten zwecks Anbringung der Führungsnut zumindest ein Schneidaggregat (8.1, 8.2) mit wenigstens einem Schneidwerkzeug angeordnet ist, welches mit der Führungsschiene in der Durchlaufrichtung fluchtet,
**dadurch gekennzeichnet,**
**daß** die Führungsschiene (14) und das Schneidwerkzeug (8.1, 8.2) in der Durchlaufrichtung in einer Flucht angeordnet sind, die nahe an die Werkstückeingriffsbereiche der an der äußeren Längsseite der Auflagerschiene (14) befindlichen Fräswerkzeuge (13.1) heranreicht oder durch diese Werkstückeingriffsbereiche durchgeht und die sich entlang der Außenseite der Oberdruckvorrichtung (7) neben der äußeren Seite des der Führungsschiene (14) nächstliegenden Friktionsriemens (12.3) erstreckt.

2. Doppelendprofiler nach Anspruch 1,
**dadurch gekennzeichnet,**
**daß** die Führungsschiene (14) in in der Durchlaufrichtung miteinander fluchtende Segmente (14.1) unterteilt ist, die in Abstand voneinander angeordnet sind.

3. Doppelendprofiler nach Anspruch 2,
**dadurch gekennzeichnet,**
**daß** in der Durchlaufrichtung nahe den Werkstückeingriffsbereichen der Fräswerkzeuge (13.1) fluchtend oberhalb und/oder in der Auflagerebene der Werkstükke (5) zusätzlich zu der Auflagerschiene (10) die Werkstücke (5) entgegen dem Schneiddruck der Fräswerkzeuge (13.1) mit Gleitflächen beaufschlagende Gleitkufen (15-18) vorgesehen sind und die Führungsschienen-Segmente (14.1) an einer der Gleitkufen (15, 17) an der betreffenden Längsseite der Auflagerschiene (10) angeordnet sind.

4. Doppelendprofiler nach Anspruch 3,
**dadurch gekennzeichnet,**
**daß** zumindest die Gleitkufen (15, 17), an denen die Führungsschienen-Segmente (14.1) angeordnet sind, ebenfalls in in der Durchlaufrichtung miteinander fluchtende Kufensegmente (15.1, 17.1) unterteilt sind.

5. Doppelendprofiler nach Anspruch 4,
**dadurch gekennzeichnet,**
**daß** die Kufensegmente (15.1, 17.1) mit den Führungsschienen- Segmenten (14.1) jeweils zwischen zwei in der Durchlaufrichtung hintereinander befindlichen Fräswerkzeugen (13.1) an der betreffenden Längsseite der Auflagerschiene (10) angeordnet sind.

6. Doppelendprofiler nach einem der Ansprüche 3 - 5,
**dadurch gekennzeichnet,**
**daß** zumindest die Gleitkufen (15, 17) bzw. die Kufenabschnitte (15.1, 17.1), an denen die Führungsschiene (14) bzw. die Führungsschienen-Segmente (14.1) angeordnet sind, an ihren die Werkstücke (5) beaufschlagenden Gleitflächen mündende Luftdüsen (19) aufweisen.

7. Doppelendprofiler nach einem der Ansprüche 1 - 6,
**dadurch gekennzeichnet,**
**daß** die erste Auflagerschiene (10.1) an der die Führungsschiene (14) bzw. die Führungsschienen-Segmente (14.1) angeordnet sind, feststehend und die zweite Auflagerschiene (10.2) relativ zu der ersten Auflagerschiene (10.1) abstandveränderbar ausgeführt ist.

8. Verfahren zur Herstellung länglicher, plattenförmiger Werkstücke (5), an deren Längskanten Verbindungsprofile im Durchlauf angeschnitten werden, wozu die Werkstücke einen Doppelendprofiler mit Auflagerschienen (10.1, 10.2) durchlaufen, auf denen die Werkstücke auf horizontalen Gleitflächen (10.3) mit Hilfe eingeblasener Stützluft schwebend mittels einer sie vorschiebenden Oberdruckvorrichtung (7, 12) transportiert werden, wobei der Doppelendprofiler entlang den Längsseiten der Auflagerschienen angeordnete Bearbeitungsaggregate mit bis an die Auflagerschienen heranreichenden Fräswerkzeugen (13.1, 13.2) aufweist, und ferner die Werkstücke während der profilierenden Bearbeitung an einer Führungsschiene (14) geführt werden, wozu in die Werkstücke zuvor eine Führungsnut eingeschnitten wird,
**dadurch gekennzeichnet,**
**daß** die Führungsnut (5.1) entlang einer der zu profilierenden Längsseiten der Werkstücke nahe an dem zu profilierenden Bereich oder durch diesen hindurch angebracht wird.

9. Verfahren nach Anspruch 8,
**dadurch gekennzeichnet,**
**daß** bei Anordnung durch den zu profilierenden Bereich hindurch die Führungsnut mit einer Tiefe ein geschnitten wird, die größer als die Schnitttiefe der betreffenden Profilierungswerkzeuge ist.

## Claims

1. Double end profiler for machining oblong panel-type workpieces (5) along their longitudinal edges in a continuous run with two support rails (10.1, 10.2) which can be adjusted in their distance from one another with horizontal slide faces (10.3) supporting the workpieces by means of incoming supporting air, and an upper pressing device (7, 12) which slides the workpieces forwards on the slide faces and which has an endlessly revolving friction belt (12.3, 12.4) above each support rail, furthermore with machining assemblies which are mounted on the two longitudinal sides of the support rails facing away from one another and which have milling tools (13.1, 13.2) which reach close up to the support rails, and with a guide rail (14) which projects down above one of the support rails or up over the slide faces thereof and which extends in the run-through direction to engage in a guide groove (5.1) on the workpieces, wherein at least one cutting assembly (8.1, 8.2) with at least one cutting tool which is in alignment with the guide rail in the run-through direction is mounted in the run-through direction in front of the machining assemblies for the purpose of providing the guide groove,
**characterised in that**
the guide rail (14) and the cutting tool (8.1, 8.2) are arranged in the run-through direction in an alignment which reaches close up to the workpiece engagement areas of the milling tools (13.1) located on the outer longitudinal side of the support rail (14) or which passes through these workpiece engagement areas and which extends along the outer side of the upper pressing device (7) next to the outer side of the friction belt (12.3) lying closest to the guide rail (14).

2. Double end profiler according to claim 1,
**characterised in that**
the guide rail (14) is divided into segments (14.1) which are aligned with one another in the run-through direction and which are arranged at a distance from one another.

3. Double end profiler according to claim 2,
**characterised in that**
in the run-through direction close to the workpiece engagement areas of the milling tools (13.1) in alignment above and/or in the support plane of the workpieces (5) in addition to the support rail (10) there are skids (15-18) which load the workpieces (5) against the cutting pressure of the milling tools (13.1) with slide faces, and the guide rail segments (14.1) are mounted on one of the skids (15,17) on the relevant longitudinal side of the support rail (10).

4. Double end profiler according to claim 3,
**characterised in that**
at least the skids (15,17) on which guide rail segments (14.1) are mounted are likewise divided into skid segments (15.1, 17.1) which are aligned with one another in the run-through direction.

5. Double end profiler according to claim 4,
**characterised in that**
the skid segments (15.1, 17.1) are each arranged with the guide rail segments (14.1) between two milling tools (13.1) located one behind the other in the run-through direction on the relevant longitudinal side of the support rail (10).

6. Double end profiler according to one of claims 3 to 5,
**characterised in that**
at least the skids (15, 17) or the skid sections (15.1, 17.1) on which the guide rail (24) or guide rail segments (14.1) are mounted have air nozzles (19) on the slide faces which bear against the workpieces (5).

7. Double end profiler according to one of claims 1 to 6,
**characterised in that**
the first support rail (10.1) on which the guide rail (14) or guide rail segments (14.1) are mounted is designed to be fixed and the second support rail (10.2) is designed to be adjustable in its distance from the first support rail (10.1).

8. Method for manufacturing oblong panel-type workpieces (5) where connecting profiles are cut in a continuous run into the longitudinal edges thereof whereby the workpieces run through a double end profiler having support rails (10.1, 10.2) on which the workpieces are transported floating on horizontal slide faces (10.3) by means of incoming supporting air by means of an upper pressing device (7, 12) which slides them along, wherein the double end profiler has machining assemblies which are mounted along the longitudinal sides of the support rails and have milling tools (13.1, 13.2) which reach up to the support rails, and furthermore the workpieces are guided during the profiling machining process on a guide rail (14) for which a guide groove has previously been cut into the workpieces,
**characterised in that**
the guide groove (5.1) is provided along one of the longitudinal sides of the workpieces which are to be profiled close to the area to be profiled or through same.

9. Method according to claim 8,
**characterised in that**
in the case of the arrangement through the area to be profiled the guide groove is cut into a depth which is greater than the cutting depth of the relevant profiling tools.

## Revendications

1. Machine à profiler à deux bouts pour le traitement en continu des bords longitudinaux de pièces (5) allongées en forme de panneaux, avec deux rails de support (10.1, 10.2) disposés à distance réglable l'un de l'autre, avec des surfaces de glissement (10.3) horizontales qui portent les pièces au moyen d'un coussin d'air insufflé, et avec un dispositif de pression supérieure (7,12) qui, poussant les pièces sur lesdites surfaces de glissement, présente une courroie de friction (12.3, 12.4) sans fin au-dessus de chaque rail de support, de plus, avec des unités de traitement qui agencées sur les deux côtés longitudinaux opposés l'un à l'autre des rails de support, présentent des outils de fraisage (13.1, 13.2) qui s'étendent jusqu'à proximité des rails de support, et avec un rail de guidage (14) qui, faisant saillie vers le bas, au-dessus de l'un des rails de support ou vers le haut, au-dessus de leur surface de glissement, s'étend dans la direction de passage pour venir en engagement dans une rainure de guidage (5.1) des pièces, une unité de coupe (8.1, 8.2), avec au moins un outil de coupe, étant au moins agencée dans la direction de passage, en amont des unités de traitement, aux fins de réalisation de la rainure de guidage ladite unité de coupe étant en alignement avec le rail de guidage dans la direction de passage,
**caractérisée en ce que**
le rail de guidage (14) et l'unité de coupe (8.1, 8.2) sont disposés dans la direction de passage sur une ligne qui parvient jusqu'à proximité des sections sur lesquelles les outils de fraisage (13.1), disposés sur le côté longitudinal du rail de guidage (14), viennent en engagement avec les pièces, ou qui traverse ces sections d'engagement et qui s'étend le long de la surface extérieure du dispositif de pression supérieure (7) à côté de la surface extérieure de la courroie de friction (12.3) la plus proche du rail de guidage (14).

2. Machine à profiler à deux bouts selon la revendication 1,
**caractérisée en ce que**
le rail de guidage (14) est divisé en segments (14.1) qui, en alignement les uns par rapport aux autres dans la direction de passage, sont disposés à intervalle les uns des autres.

3. Machine à profiler à deux bouts selon la revendication 2,
**caractérisée en ce que**,
en plus du rail de support (10), des patins (15-18), qui, disposés en alignement au-dessus du et/ou dans le plan d'appui des pièces (5), agissent avec des surfaces de glissement, sur les pièces, à l'opposé de la pression de coupe des outils de fraisage (13.1), sont prévus, dans la direction de passage, à proximité de sections d'entrée en prise des outils de fraisage (13.1) avec les pièces, et que les segments de rails de guidage (14.1) sont agencés sur l'un des patins (15, 17), sur le côté longitudinal concerné du rail de support (10).

4. Machine à profiler à deux bouts selon la revendication 3, **caractérisée en ce que**,
au moins, les patins (15, 17), sur lesquels sont agencés les segments de rails de guidage (14.1), sont également divisés en segments de patins (15.1, 17.1), disposés en alignement dans la direction de passage.

5. Machine à profiler à deux bouts selon la revendication 4, **caractérisée en ce que**
les segments de patins (15.1, 17.1), avec les segments de rails de guidage (14.1), sont agencés, chacun, sur le côté longitudinal concerné du rail de support (10), entre deux outils de fraisage (13.1) qui sont disposés l'un derrière l'autre dans la direction de passage.

6. Machine à profiler à deux bouts selon l'une des revendications 3 à 5,
**caractérisée en ce que**,
au moins, les segments de patins (15.1, 17.1), sur lesquels sont agencés les rails de guidage (14), respectivement les segments de rails de guidage (14.1), présentent des buses d'air (19) qui débouchent sur leurs surfaces de glissement agissant sur les pièces (5).

7. Machine à profiler à deux bouts selon l'une des revendications 1 à 6,
**caractérisée en ce que**
le premier rail de support (10.1), auquel sont agencés les rails de guidage (14), respectivement les segments de rails de guidage (14.1) est fixe, et que le deuxième rail de support (10.2) est disposé à un intervalle réglable par rapport au premier rail de support (10.2).

8. Procédé pour la fabrication de pièces (5) allongées, en forme de panneaux, sur les bords longitudinaux desquelles des profils d'assemblage sont découpés en continu, lesdites pièces passant, dans ce but, par une machine à profiler à deux bouts avec rails de support (10.1, 10.2), sur lesquels les pièces sont transportées, flottantes, sur des surfaces de glissement horizontales (10.3) à l'aide d'un coussin d'air insufflé, au moyen d'un dispositif de pression supérieur (7, 12), ladite machine à profiler à deux bouts présentant, le long des côtés longitudinaux des rails de support, des unités de traitement avec des outils de fraisage (13.1, 13.2) qui parviennent jusqu'au rail de support, et, de plus, les pièces étant conduites, pendant le processus de profilage, à un rail de guidage (14), ce en vue de quoi une rainure de guidage est préalablement découpée dans lesdites pièces,
**caractérisé en ce que**
la rainure de guidage (5.1) est pratiquée le long de l'un des côtés longitudinaux à profiler des pièces, à proximité de la région à profiler ou à travers celle-ci.

9. Procédé selon la revendication 8,
**caractérisé en ce que**,
dans l'agencement à travers la région à profiler, la rainure de guidage est découpée avec une profondeur qui est supérieure à la profondeur de coupe des outils de profilage concernés.
